# EUROPÄISCHE PATENTANMELDUNG

(11) **EP 4 592 000 A2**
(43) Veröffentlichungstag der Anmeldung: **30.07.2025**
(21) Anmeldenummer: 25152297.5
(22) Anmeldetag: 16.01.2025
(51) Int. Cl.: B21D 22/20, B21D 53/46, G06F 30/20

(54) **VERFAHREN ZUR HERSTELLUNG EINES ASCHENBECHERS**

(30) Priorität: 23.01.2024 DE 102024101845
(71) Anmelder: FIRE-FLOW Vertriebs- & Marketing GmbH, 13158 Berlin (DE)
(72) Erfinder: Rausch, Alexander, 13158 Berlin (DE)
(74) Vertreter: Klickow & Wetzel PartGmbB

(57) **Zusammenfassung**

Das Verfahren dient zur Herstellung eines aus Metall bestehenden Aschenbechers (1). Der Aschenbecher (1) weist im Bereich mindestens eines Teiles seiner Oberfläche ein Dekorbild auf. Zur Herstellung des Aschenbechers (1) werden die folgenden Verfahrensschritte nacheinander durchgeführt. Zunächst erfolgt ein Bedrucken eines ebenen Metallbleches mit einem Druckbild, welches unterschiedlich zum Dekorbild ist, danach erfolgt ein dreidimensionales Verformen des Metallbleches zum Aschenbecher (1).

## Beschreibung

Die Erfindung betrifft ein Verfahren zur Herstellung eines aus Metall bestehenden Aschenbechers, der im Bereich mindestens eines Teiles seiner Oberfläche ein Dekorbild aufweist.

Derartige Aschenbecher werden typischerweise im Zusammenhang mit der Verwendung von Rauchwaren verwendet und dienen zur Aufnahme von Asche und/oder nicht konsumierten Resten der Rauchwaren. Die Aschenbecher sind in unterschiedlichen Gestaltungen verfügbar und können beispielsweise im Zusammenhang mit der Nutzung von Zigaretten, Zigarillos, Zigarren oder Joints verwendet werden. Für bestimmte Anwendungen sind sogenannte 2-Kammer-Aschenbecher bekannt. Das Dekorbild wird typischerweise nach der Verformung eines Ausgangsbleches zum Aschenbecher aufgedruckt. In der Regel kann mit einem wirtschaftlich vertretbaren Aufwand bislang nur ein Teil der Oberfläche des Aschenbechers mit dem Dekorbild versehen werden. Ein vollflächiger Druck verursacht hingegen erhebliche Kosten und insbesondere ein vollflächiger Druck sowohl auf einer Oberseite als auch auf einer Unterseite der Aschenbecher ist nur mit einem erheblichen Aufwand möglich.

Aufgabe der vorliegenden Erfindung ist es, ein Verfahren der einleitend genannten Art derart zu verbessern, dass die Herstellung von bedruckten Aschenbechern kostengünstig möglich ist.

Insbesondere soll erfindungsgemäß die Herstellung von Massenprodukten mit geringen Kosten und einem guten optischen Erscheinungsbild unterstützt werden.

Diese Aufgabe wird erfindungsgemäß dadurch gelöst, dass die folgenden Verfahrensschritte in der angegebenen Reihenfolge nacheinander durchgeführt werden:
a) Bedrucken eines ebenen Metallbleches mit einem Druckbild, welches unterschiedlich zum Dekorbild ist.
b) dreidimensionales Verformen des Metallbleches zum Aschenbecher.

Gemäß einer bevorzugten Ausführungsform der Erfindung wird das vom finalen Dekorbild abweichende Druckbild als Rohbild derartig gestaltet, dass nach der Verformung des Metallbleches das Dekorbild die vorgesehene Gestaltung aufweist.

Insbesondere wird erfindungsgemäß das Druckbild derart gestaltet, dass zumindest die überwiegende Anzahl der Bereiche des Druckbildes nach der Verformung des Metallbleches die korrekten Positionen im Dekorbild einnimmt.

Typischerweise erfolgt die Verformung des Metallbettbleches zum Aschenbecher durch einen Tiefziehvorgang. Bei einem derartigen Tiefziehvorgang werden bestimmte Materialbereiche häufig gestaucht und/oder andere Materialbereiche gedehnt.

Die Verformung des Metallbleches erfolgt bevorzugt unter Verwendung einer Presse, besonders bevorzugt unter Verwendung eines Unterstempels und eines Oberstempels. Besonders bevorzugt in mehreren Arbeitsschritten.

Gemäß einer bevorzugten Ausführungsform erfolgt die Gestaltung des Druckbildes ausgehend vom Dekorbild durch eine Koordinatentransformation. Die Koordinatentransformation berücksichtigt die beim Umformungsvorgang hervorgerufenen geometrischen Veränderungen im Bereich der Oberflächen des Aschenbechers.

Die Bestimmung der Koordinatentransformation kann beispielsweise empirisch erfolgen. Es wird hierbei ein Testbild auf das Blech gedruckt und es erfolgt anschließend eine Verformung des Bleches zum Aschenbecher. Insbesondere ist daran gedacht, als entsprechendes Testbild eine Rasterung zu verwenden. Es kann dann bestimmt werden, wo die einzelnen Rasterpunkte des Testbildes nach der Verformung des Metallbleches auf dem Aschenbecher lokalisiert sind.

Alternativ ist es auch möglich, statt der empirischen Bestimmung oder ergänzend zu einer empirischen Bestimmung eine digitale Simulation durchzuführen, um die Koordinatentransformation zu bestimmen. Die digitale Ermittlung kann beispielsweise basierend auf geeigneten Computerprogrammen und/oder unter Anwendung von künstlicher Intelligenz erfolgen.

Das Bedrucken des Metallbleches kann beispielsweise als Tiefdruck, als Siebdruck oder unter Verwendung von Lasertechnik erfolgen.

In den beigefügten Zeichnungen sind Ausführungsformen zu einem Aschenbecher beispielhaft veranschaulicht.

In den Zeichnungen zeigen
Figur 1: eine perspektivische Ansicht eines Aschenbechers schräg von oben,
Figur 2: der Aschenbecher gemäß Figur 1 mit einer Rauchware,
Figur 3: eine perspektivische Darstellung des Aschenbechers gemäß Figur 1 bei einer Ansicht von unten und
Figur 4: eine Draufsicht auf einen unterschiedlich zu Figur 1 gestalteten Aschenbecher.

Ein erfindungsgemäßer Verfahrensablauf kann beispielsweise wie nachfolgend erläutert durchgeführt werden. In einem ersten Verfahrensschritt wird auf das zu verformende Blech ein Gittermuster gedruckt. Beispielsweise kann ein karenthesisches Gittermuster verwendet werden. Das mit diesem Gittermuster versehene Blech wird dann durch den vorgesehenen Herstellungsprozess zum Aschenbecher verformt. Es entsteht somit ein mit einem Gittermuster bedruckter Aschenbecher.

Beispielsweise können dann Fotos des mit dem Gittermuster versehenen Aschenbechers aus unterschiedlichen Perspektiven hergestellt werden. Die hierbei entstehenden Bilder können in einem folgenden Verarbeitungsschritt in ein Diagramm umgerechnet werden. Das vorgesehene Dekorbild, beispielsweise eine komplexe Grafik mit Schrift, wird dann in das zuvor erzeugte Diagramm eingearbeitet. Es ist hierdurch erkennbar, an welchen Positionen eine Verzerrung der Grafik realisiert wird. In einem oder mehreren Korrekturschritten kann dann die entsprechende Grafik an die erkannten Verzerrungen angepasst werden, um die Verzerrungen zu kompensieren.

Zur Verringerung des Aufwandes ist es möglich, einen ersten Testdruck nur in Grautönen zu realisieren. Erst nach einer gegebenenfalls erforderlichen nochmaligen Korrektur erfolgt dann in einem finalen Schritt ein vollfarbiger Druck.

Figur 1 zeigt eine Ausführungsform eines Aschenbechers (1). Der Aschenbecher (1) besteht aus einem dreidimensional verformten Metallblech. Der Aschenbecher (1) weist einen Rand (2) sowie ein Zentrum (3) auf. Das Zentrum (3) ist als eine Vertiefung ausgebildet und wird in lotrechter Richtung nach unten von einem Boden (4) begrenzt. Der Boden (4) ist von einer Erhebung (5) umgeben und im Bereich der Erhebung (5) kann mindestens eine Vertiefung (6) angeordnet sein, die zur Positionierung und Abstützung von Rauchwaren dienen kann. Zwischen der Erhebung (5) und dem Rand (2) ist eine Mulde (7) angeordnet.

Gemäß der in Figur 1 dargestellten bevorzugten Ausführungsform sind der Rand (2), die Mulde (7) und die Erhebung (5) relativ zueinander konzentrisch angeordnet.

Figur 2 zeigt den Aschenbecher gemäß Figur 1 mit einer gehalterten Rauchware (8).

Figur 3 zeigt die Anordnung gemäß Figur 1 bei einer perspektivischen Ansicht von schräg unten.

Figur 4 zeigt eine abgewandelte Ausführungsform, bei der vier Erhebungen (5) verwendet sind. Auch bei dieser Ausführungsform sind der Rand (2), die Erhebung (5) und die Mulde (7) bevorzugt relativ zueinander konzentrisch angeordnet.

Die erfindungsgemäße Ermittlung des Druckbildes, das auf das flache Metallblech aufgebracht wird, ist in unterschiedlichen Varianten des Verfahrens möglich.

Gemäß einem ersten Ausführungsbeispiel erfolgt die bereits erwähnte Bedruckung des ebenen Bleches mit einem Raster, dem Verformen des Bechers zum Aschenbecher und der Erkennung des verformten Rasters auf dem Aschenbecher. Danach wird eine Tabelle erstellt wird, die eine Zuordnung der Rasterkoordinaten des ebenen Bildes zu den Rasterkoordinaten der Oberfläche des Aschenbechers dokumentiert.

In einem Folgeschritt wird dann das auf dem Aschenbecher zu generierende Dekorbild gerastert oder gepixelt und es werden dann die Farbinformationen und/oder die Helligkeitsinformationen in einem gerasterten Bild für das ebene Blech festgelegt.

Gemäß einer anderen Ausführungsvariante wird auf dem fertig geformten Aschenbecher mit einem beliebigen technischen Verfahren das zu erzeugende Dekorbild aufgebracht und dieses Bild wird beispielsweise durch eine Mustererkennung der entsprechenden Rasterung zugeordnet. Basierend auf der bereits erwähnten Tabelle oder unter Nutzung einer andersartig dokumentierten Zuordnung werden dann die Farbinformation und/oder Helligkeitsinformationen für das auf dem ebenen Blech zu erzeugende Druckbild ermittelt.

Die vorstehend erwähnten Verarbeitungsschritte werden bevorzugt automatisch unter Verwendung eines Digitalrechners durchgeführt.

Wie bereits erwähnt, erfolgt eine Ausführung der Erfindung bevorzugt basierend auf einer Rasterung oder einer Pixelung oder einer anderweitigen Quantisierung sowohl des auf dem ebenen Blech aufzubringenden Druckbildes als auch des am finalen Aschenbecher generierten Dekorbildes. Die erfindungsgemäße Koordinatentransformation kompensiert sowohl Verzerrungen der Bilder durch Dehnungen oder Stauchungen des Materials als auch Änderungen der bildlichen Darstellung durch eine Veränderung der Dichte von Farbpunkten. Farbpunkte sind hierbei abweichend von einer mathematischen Definition nicht unendlich kleine Quantisierungen, sondern flächige Bildinformationen. Ebenfalls muss ein derartiger Farbpunkt nicht zwangsläufig kreisförmig begrenzt sein, sondern beliebige Randkonturen sind grundsätzlich denkbare Varianten.

Eine weitere Ausführungsvariante besteht darin, basierend auf den in einem ersten Schritt erfassten Informationen über die Veränderungen im Bereich der Oberfläche des flachen Bleches bei der Umformung zum Aschenbecher, basierend auf einer reinen Simulation die Bildinformationen für das im Bereich des ebenen Bleches zu erzeugenden Druckbildes zu ermitteln. Beispielsweise kann dies iterativ er folgen, wobei unter einer wiederholten und gegebenenfalls mehrfachen Veränderung des Bildinhaltes ausgewertet wird, was für ein Bild im Bereich des fertig geformten Aschenbechers entsteht.

Das erfindungsgemäße Verfahren zur Herstellung des Aschenbechers kann insbesondere ein optimales Verhältnis von horizontalen und vertikalen Flächen berücksichtigen, damit diese materialschonend formbar sind. Erfindungsgemäß können insbesondere unerwünschte Ausdünnungen der Blechstärke bzw. Risse oder Brüche vermieden werden. Erfindungsgemäß können ebenfalls Radienverläufe im Bereich von Übergängen zwischen horizontalen und vertikalen Flächen optimiert werden.

Das erfindungsgemäße Verfahren ist insbesondere dazu geeignet, Materialeigenschaften wie beispielsweise Härte, Kerbschlagzähigkeit, Dehnungskoeffizient sowie die Fliesseigenschaften zu berücksichtigen. Ebenfalls kann die Materialdicke in Relation zur Gesamtoberfläche berücksichtigt werden.

Ebenfalls können physikalische Faktoren und/oder chemische Faktoren berücksichtigt werden. Gedacht ist insbesondere an die Temperatur oder die Verwendung von Fließmitteln bei der Materialformung.

## Patentansprüche

1. Verfahren zur Herstellung eines aus Metall bestehenden Aschenbechers, der im Bereich mindestens eines Teiles seiner Oberfläche ein Dekorbild aufweist, **dadurch gekennzeichnet, dass** die folgenden Verfahrensschritte in der angegebenen Reihenfolge nacheinander durchgeführt werden:
a) Bedrucken eines ebenen Metallbleches mit einem Druckbild, welches unterschiedlich zum Dekorbild ist
b) dreidimensionales Verformen des Metallbleches zum Aschenbecher.

2. Verfahren nach Anspruch 1, **dadurch gekennzeichnet, dass** das Metallblech durch ein Tiefziehen in den Aschenbecher (1) verformt wird.

3. Verfahren nach Anspruch 1 oder 2, **dadurch gekennzeichnet, dass** automatisiert eine Koordinatentransformation ermittelt wird, die eine Zuordnung von Rasterpunkten des Druckbildes zu Rasterpunkten des Dekorbildes festgelegt.

4. Verfahren nach einem der Ansprüche 1 bis 3, **dadurch gekennzeichnet, dass** das Druckbild durch Anwendung der Koordinatentransformation aus dem Dekorbild automatisiert generiert wird.

5. Verfahren nach einem der Ansprüche 1 bis 4, **dadurch gekennzeichnet, dass** eine digitale Rasterung des Dekorbildes durchgeführt wird.

6. Verfahren nach einem der Ansprüche 1 bis 5, **dadurch gekennzeichnet, dass** eine digitale Rasterung des Druckbildes durchgeführt wird.

7. Verfahren nach einem der Ansprüche 1 bis 6, **dadurch gekennzeichnet, dass** eine digitale Bilderkennung durchgeführt wird.

8. Verfahren nach einem der Ansprüche 1 bis 7, **dadurch gekennzeichnet, dass** die Daten der Koordinatentransformation durch eine digitale Simulation ermittelt werden.

9. Verfahren nach einem der Ansprüche 1 bis 8, **dadurch gekennzeichnet, dass** die Daten der Koordinatentransformation durch eine Probeformung des Aschenbechers (1) mit einem zuvor aufgedruckten Gitter durchgeführt wird.

10. Verfahren nach einem der Ansprüche 1 bis 9, dadurch gibt gekennzeichnet, dass vor der Verformung des Metallbleches aus dem Metallblech ein Rohling herausgetrennt wird.

11. Verfahren nach einem der Ansprüche 1 bis 10, **dadurch gekennzeichnet, dass** ein Zwei-Kammer-Aschenbecher hergestellt wird.

12. Verfahren nach einem der Ansprüche 1 bis 11, **dadurch gekennzeichnet, dass** der Aschenbecher (1) mit relativ zu einander konzentrisch angeordneten Erhebungen und Vertiefungen gestaltet wird.

13. Verfahren nach einem der Ansprüche 1 bis 12, **dadurch gekennzeichnet, dass** ein aus dem Metallblech hergestellter Rohling vor der Durchführung der Verformung relativ zu einer Form ausgerichtet wird.

14. Verfahren nach einem der Ansprüche 1 bis 13, **dadurch gekennzeichnet, dass** eine Rasterung eines Druckbereiches des unverformten Metallbleches durchgeführt wird.

15. Verfahren nach einem der Ansprüche 1 bis 14, **dadurch gekennzeichnet, dass** eine Rasterung des zum Aschenbecher (1) verformten Metallbleches durchgeführt wird.
